# EUROPÄISCHE PATENTSCHRIFT

(11) **EP 3 718 179 B1**
(45) Veröffentlichungstag und Bekanntmachung des Hinweises auf die Patenterteilung: **22.12.2021**
(21) Anmeldenummer: 18800107.7
(22) Anmeldetag: 07.11.2018
(51) Int. Cl.: H01R 43/042, B25B 27/14, B25B 7/12

(54) **PRESSZANGE**
CRIMPING PLIERS
PINCE-ÉTAU

(30) Priorität: 01.12.2017 DE 102017128584
(43) Veröffentlichungstag der Anmeldung: 07.10.2020
(73) Patentinhaber: Rennsteig Werkzeuge GmbH, 98587 Steinbach-Hallenberg (DE)
(72) Erfinder: WEISHEIT, Benjamin, 98593 Floh-Seligenthal (DE); HOLLAND-MORITZ, Georg, 98587 Steinbach-Hallenberg (DE); KÖNIG, Gerhard, 98587 Steinbach-Hallenberg (DE); ENDTER, Marko, 98587 Steinbach-Hallenberg (DE); LEGLER, Ralf, 98587 Altersbach (DE)
(74) Vertreter: Müller, Enno
(86) Internationale Anmeldenummer: PCT/EP2018/080470
(87) Internationale Veröffentlichungsnummer: WO 2019/105704

(56) Entgegenhaltungen:
- EP-A1- 3 179 580
- DE-B3- 10 242 345

## Beschreibung

### Gebiet der Technik

Die Erfindung betrifft eine Presszange nach Anspruch 1.

### Stand der Technik

Presszangen der in Rede stehenden Art sind bekannt, so weiter insbesondere in der Ausbildung als handbetätigte Presszangen. Diese finden insbesondere Anwendung zum Anbringen und Verbinden von sogenannten Aderendhülsen an Kabelenden. Derartige Presszangen sind mit fest angeordneten oder austauschbaren Pressbacken versehen, die zangenartig gegeneinander bewegbar sind. Die Pressbacken wirken hierbei in Art eines Kerbgesenks, zur formbildenden Verpressung des zwischen die Pressbacken eingelegten Körpers. Es wird beispielhaft auf die EP 732 779 B1 (US 6,176,116 B1), sowie auf die DE 198 18 482 C1 (US 6,151,950 A) verwiesen.

Weiter sind solche insbesondere handbetätigbaren Presszangen geeignet zum Verpressen von Presslingen in unterschiedlichen Querschnittsmaßen, bevorzugt unter Nutzung derselben Pressbacken. Da der Arbeitsweg für den Benutzer bei der Verlagerung der Zangenbacken stets zumindest annähernd gleich bleiben soll, ggf. in Abhängigkeit von einer Hebelgeometrie darüber hinaus gleich sein muss, bedarf es zum Verpressen unterschiedlich großer Querschnitte unter Nutzung derselben Pressbacken eines im Zangeninnern herbeizuführenden Kraft-Weg-Ausgleichs. Dies ist gemäß der EP 732 779 B1 durch Anordnung eines mit einer Zangenbacke einerends festverbundenen Federhebels erreicht. Gemäß der DE 198 18 482 C1 ist hierzu ein Übertragungshebel vorgesehen, der eine der Pressbacken abstützt.

Aus der EP 3179580 A1 ist eine Presszange bekannt, bei welcher sich bei Aktivierung einer Anschlagverbindung eine größere Biegung zwischen der Anschlagverbindung und der festen Verbindung des Halterungsteils ergibt. Es kann sich eine relativ große Änderung der Zuordnung der Griffbereiche beim Verpressen ergeben. Aus der DE 10242345 B3 ist eine Presszange bekannt, die einen Anschlag im Sinne einer Überlastsicherung aufweist. Bei üblicher Nutzung wird diese Anschlagverbindung nicht aktiviert.

### Zusammenfassung der Erfindung

Ausgehend von dem dargestellten Stand der Technik beschäftig sich die Erfindung mit der Aufgabenstellung, eine Presszange der genannten Art anzugeben, die hinsichtlich eines Kraft-Weg-Ausgleichs zum Verpressen von Kabeln unterschiedlichen Durchmessers vorteilhaft ausgebildet ist.

Diese Aufgabe ist beim Gegenstand des Anspruches 1 gelöst, wobei darauf abgestellt ist, dass bei einer Aktivierung der Anschlagverbindung eine weitere Presskrafteinwirkung eine größere Biegung in dem sich in dieser Anschlagstellung ergebenden Halterungsteilabschnitt zwischen der Anschlagverbindung und dem pressbackenseitigen Ende als in dem sich in dieser Anschlagstellung ergebenden Halterungsteilabschnitt zwischen der Anschlagverbindung und der festen Verbindung ergibt.

Zufolge dieser Ausgestaltung ist eine Presszange angegeben, mittels welcher Verpressungen von Presslingen unterschiedlicher Querschnitte durchgeführt werden können, so bspw. Querschnitte ausgehend von etwa 0,05 mm² bis hin zu etwa 16 mm² oder 20 mm². Diese Verpressungen können somit grundsätzlich ohne eine besonders durchzuführende Anpassung der Presszange, nämlich bevorzugt ohne einen Wechsel der Pressbacken und darüber hinaus bevorzugt ohne eine Verstellung, insbesondere manuell durchzuführende Verstellung, durchgeführt werden. Bei einer solch großen Querschnitt-Spannbreite ergeben sich unmittelbar im Bereich der Pressbacken bzw. der die Pressbacken halternden Endbereiche der Zangenbacken sehr unterschiedliche Verlagerungswege, die unter gewünschter Beibehaltung gleicher Verlagerungswege der durch den Benutzer zu betätigenden Zangenbacken-Griffbereiche ausgeglichen werden müssen. Zufolge der Ausbildung einer Anschlagverbindung zwischen der festen Verbindung des Halterungsteils und der Zangenbacke und dem der zugeordneten Pressbacke zugewandten Ende des Halterungsteils ist bei Überschreiten einer vorbestimmten Presskraft eine Veränderung des wirksamen Hebelarmes im Bereich des Halterungsteiles erreichbar. So kann das Halterungsteil zunächst über seine gesamte Länge zwischen der festen Verbindung und dem pressbackenseitigen Ende zufolge der materialeigenen Elastizität rückstellfähig gebogen werden, ggf. bis hin zu einer Aktivierung der Anschlagverbindung, wonach bei weiterer Presskrafteinwirkung der zwischen der Anschlagverbindung und dem pressbackenseitigen Ende sich ergebende Halterungsteilabschnitt eine größere Biegung vollzieht als der sich in dieser Anschlagstellung ergebende Halterungsteilabschnitt zwischen der Anschlagverbindung und der festen Verbindung. Dies kann sich ggf. so weit auswirken, dass sich allein nur in dem federnd über die Anschlagverbindung sich hinaus erstreckenden Bereich des Halterungsteils (entsprechend zwischen Anschlagverbindung und pressbackenseitigem Ende) eine - weitergehende - Biegung ergibt.

Zufolge der Ausbildung einer Anschlagverbindung ergibt sich im Wesentlichen im Zuge einer Überschreitung einer vorbestimmten Presskraft eine Verringerung des wirksamen Hebelarms, ausgehend von einem Hebelarm zwischen dem pressbackenseitigen Ende und im Wesentlichen dem Bereich der festen Verbindung des Halterungsteils an der Zangenbacke hin in einen sich zwischen dem pressbackenseitigen Ende und der Anschlagverbindung ergebenden verkürzten Hebelarm.

Gemäß einer Weiterbildung kann vorgesehen sein, dass die Anschlagverbindung durch einen Anschlagabschnitt der Zangenbacke gebildet ist, der zufolge einer Biegeverformung des Halterungsteils im Zuge einer Aufbringung von Verpresskraft an dem Halterungsteil zur Anlage kommt. Der zangenbackenseitige Anschlagabschnitt erstreckt sich entsprechend bevorzugt im Biegebereich des Halterungsteils, zur möglichen Zusammenwirkung mit einer zugewandten Fläche des Halterungsteils, bspw. einer Randkantenfläche des Halterungsteils. In der Anschlagstellung bietet der Anschlagabschnitt der Zangenbacke dem Halterungsteil eine Abstützung, beabstandet sowohl zu der festen Verbindung mit der Zangenbacke als auch beabstandet zu dem freien, die Pressbacke tragenden Ende des Halterungsteils. So kann der Anschlagabschnitt mit Bezug auf eine größte Längserstreckungsrichtung des Halterungsteils etwa in einem mittleren Drittel zwischen der festen Verbindung mit der Zangenbacke und dem freien, die Pressbacke tragenden Ende des Halterungsteils gegen das Halterungsteil wirken.

Der Anschlagabschnitt kann als ein in einem Langloch des Halterungsteils aufgenommener Zapfen ausgebildet sein. Das diesbezügliche Langloch kann im Falle einer solchen Ausgestaltung, wie auch bevorzugt, in dem Halterungsteil ausgebildet sein. Entsprechend kann der dann zangenbackenseitige Zapfen zufolge einer Biegeverformung des Halterungsteiles im Zuge einer Aufbringung von Verpresskraft an einen Begrenzungsabschnitt des Langlochs zur Anlage kommen. Auch kann, wie bevorzugt, das Langloch entsprechend einer ausgehend von dem Zapfen betrachteten Biegerichtung des Halterungsteils angepasst ausgerichtet sein. Darüber hinaus kann der Zapfen auch an dem Halterungszapfen ausgebildet sein, zur Zusammenwirkung mit einem zangenbackenartigen Langloch.

Ein zwischen der festen Verbindung und dem Anschlagabschnitt sich ergebender geringster Querschnitt des Halterungsteils kann, bevorzugt, größer gewählt sein als ein geringster Querschnitt zwischen dem Anschlagabschnitt und dem Halterungsbereich des Halterungsteils für die zugeordnete Pressbacke. Hierbei ist bzgl. des geringsten Querschnitts ein Maß bzw. eine Fläche betrachtet, das bzw. die sich in Verlagerungsrichtung des Zapfens oder des Langlochs der Anschlagverbindung betrachtet ergibt. So ergibt sich in dem sich über den Anschlagabschnitt bis hin zu dem die Pressbacke halternden Endabschnitt des Halterungsteils erstreckenden Bereich eine querschnittsmäßig, ggf. auch insgesamt, schlankere Ausgestaltung des Halterungsteils im Vergleich zu dem zwischen dem Anschlagabschnitt und dem festen Verbindungsbereich gegebenen Halterungsteilabschnitt. So kann sich weiter der jeweils geringste Querschnitt insbesondere jeweils etwa mittig der vorbeschriebenen Halterungsteil-Bereiche ergeben, weiter bevorzugt etwa in einem mittleren Drittel des jeweiligen Halterungsteil-Bereichs, bezogen auf eine größte Längserstreckungsrichtung des Halterungsteils, darüber hinaus ggf. in einem ausgehend von der festen Verbindung jeweils äußeren Drittel des jeweiligen Halterungsteil-Bereiches, ggf. übergehend in das mittlere Drittel des Halterungsteil-Bereichs.

So kann weiter in einem Bereich zwischen 1/3 und 2/3 des Abstandes zwischen dem Anschlagabschnitt und der festen Verbindung bzw. zwischen dem Halterungsbereich und dem Anschlagabschnitt ein wirksamer Biegequerschnitt des Halterungsteils um 10% oder mehr, bspw. bis hin zu 50% oder weiter bis hin zu 80%, größer sein als im Bereich des geringsten Querschnitts, dies betrachtet bevorzugt über die gesamte Länge des Halterungsteiles zwischen der festen Verbindung und dem die Pressbacke tragenden Endabschnitt und weiter betrachtet in einer Seitenansicht, in der sich bezogen auf eine Horizontale die größte Länge des Halterungsteiles ergibt. Der Biegequerschnitt ergibt sich bevorzugt entlang einer Vertikalen in Bezug auf eine größte Längserstreckungsrichtung des Halterungsteils.

In einer möglichen Ausgestaltung kann das Halterungsteil als Flachteil ausgebildet sein, mit einer im Vergleich zu dessen Länge geringeren Dicke. So kann die Länge des Halterungsteils in Längserstreckungsrichtung bspw. dem 10- bis 50-Fachen, weiter etwa dem 25- bis 40-Fachen der senkrecht hierzu betrachteten Dicke des Flachteils entsprechen. Der geringste Querschnitt des Halterungsteiles kann maßlich etwa dem 1- bis 5-Fachen der Halterungsteil-Dicke entsprechen.

Im unbelasteten Zustand kann das Halterungsteil hinsichtlich einer geometrischen Mittellängslinie einen, gesehen von der beweglichen Zangenbacke, konkaven Verlauf aufweisen. Entsprechend kann das Halterungsteil insgesamt, aber im Wesentlichen bezogen auf die Mittellängslinie, bogenartig gekrümmt verlaufen, ggf. hierbei durchgehend bzgl. der Krümmung einen gleichbleibenden Radius aufweisend, darüber hinaus aber auch bzgl. der Krümmung über die Länge der Mittellängslinie unterschiedliche Radien aufweisend.

Die bewegliche Zangenbacke kann mittels eines durchgehend materialeinheitlichen Hebelteils an der feststehenden Zangenbacke und an einem beweglichen Griffteil gelagert sein. Weiter kann die bewegliche Zangenbacke einen freien Endbereich aufweisen, zur Halterungsaufnahme der zweiten Pressbacke. Das Hebelteil kann zufolge einer üblichen Griffteil-Schwenkverlagerung um die Drehachse im Bereich der feststehenden Zangenbacke geschwenkt werden, zur entsprechenden Schiebeverlagerung der angeordneten zweiten Pressbacke in Richtung auf die gegenüberliegende erste Pressbacke der feststehenden Zangenbacke. Zur günstigen Kraftübertragung kann diesbezüglich ein sogenanntes Kniehebel-Gelenk vorgesehen sein.

Darüber hinaus kann sich bzgl. des Hebelteils der beweglichen Zangenbacke in einem Bereich zwischen 1/3 und 2/3 des Abstandes zwischen dem Lager des Hebelteils an der feststehenden Zangenbacke und dem Lager des Hebelteils an dem beweglichen Griffteil bzw. zwischen dem Lager des Hebelteils an der feststehenden Zangenbacke und dem freien Endbereich des Hebelteils bei Aufbringung einer Verpresskraft ein Bereich größter Verformung ergeben. Entsprechend kann weiter auch das Hebelteil der beweglichen Zangenbacke insgesamt bzw. abschnittweise federnd ausgebildet sein, wobei sich in einer bevorzugten Ausgestaltung die Federbarkeit allein aus dem Material-Elastizitätswert des Hebelteils ergibt.

So können gemäß einer möglichen Ausgestaltung beide, jeweils die Halterungsaufnahme für eine Pressbacke bildenden Halterungs- bzw. Hebelteile bei Überschreiten einer vorbestimmten Presskraft zum Ausgleich des Kraftwegs federnd ausbiegen.

### Kurze Beschreibung der Zeichnungen

Im Folgenden wird die Erfindung anhand von Ausführungsbeispielen näher erläutert. Es zeigen:
- Fig. 1: in perspektivischer Darstellung eine Presszange in einer Press-maul-Offenstellung;
- Fig. 2: die Seitenansicht hierzu;
- Fig. 3: die Presszange in Draufsicht;
- Fig. 4: eine vergrößert dargestellte Stirnansicht gegen die Presszange;
- Fig. 5: die Herausvergrößerung des Bereiches V in Fig. 1;
- Fig. 6: eine Schnittdarstellung gemäß der Schnittebene VI in Fig. 5;
- Fig. 7: die Herausvergrößerung des Bereiches VII in Fig. 6;
- Fig. 8: in perspektivischer Detaildarstellung die Pressbackenanordnung, betreffend die Pressbacken-Offenstellung;
- Fig. 9: eine weitere perspektivische Darstellung der Pressbackenanordnung, betrachtet in Pfeilrichtung IX in Fig. 8;
- Fig. 10: eine der Fig. 9 entsprechende Darstellung, jedoch nach Abziehen von die Pressbacken an der Presszange festlegenden Steckteilen;
- Fig. 11: die Pressbacken mit zugeordneten Schwenkzapfen und Steckteilen in einer perspektivischen Explosionsdarstellung;
- Fig. 12: den Schnitt gemäß der Linie XII - XII in Fig. 4 durch die Press-backen-Anordnung;
- Fig. 13: eine der Fig. 12 entsprechende Darstellung, jedoch im Zuge einer gemeinsamen Verdrehung des Pressbacken-Paares;
- Fig. 14: in einer Einzeldarstellung einen, zur Halterung einer Pressbacke ausgebildeten Schwenkzapfen;
- Fig. 15: eine weitere Ansichtsdarstellung des Schwenkzapfens;
- Fig. 16: den Schwenkzapfen in perspektivischer Darstellung;
- Fig. 17: eine im Wesentlichen der Fig. 9 entsprechende Darstellung, jedoch nach Aufhebung der Halterung einer Pressbacke an dem zugehörigen Schwenkzapfen und Abschwenken des Pressbacken-Paares in eine Entnahmestellung;
- Fig. 18: den Schnitt gemäß der Linie XVIII - XVIII in Fig. 3;
- Fig. 19: eine Schnittdarstellung gemäß der Schnittebene XIX in Fig. 8 bei in dem Pressmaul eingelegtem Werkstück, betreffend eine Pressbacken-Offenstellung;
- Fig. 20: die Ansicht gemäß Pfeil XX in Fig. 19;
- Fig. 21: eine der Fig. 18 entsprechende Darstellung, betreffend eine Zwischenstellung im Zuge eines Verpressvorganges;
- Fig. 22: eine der Fig. 19 entsprechende Darstellung, betreffend die Press-Zwischenstellung gemäß Fig. 21;
- Fig. 23: die Ansicht gemäß Pfeil XXIII in Fig. 22;
- Fig. 24: eine Folgedarstellung zu Fig. 22 im Zuge einer weiteren Pressbackenverlagerung;
- Fig. 25: die Ansicht gemäß Pfeil XXV in Fig. 24 mit weiter einer lupenartigen Vergrößerungsdarstellung;
- Fig. 26: eine Folgedarstellung zu Fig. 21, betreffend eine Zwischenstellung unter einer ersten Biegeauslenkung eines auf eine Pressbacke einwirkenden Halterungsteils;
- Fig. 27: das Halterungsteil in einer Einzeldarstellung;
- Fig. 28: eine Folgedarstellung zu Fig. 26 im Zuge des weiteren Verpressvorganges, bei weiterer federnder Ausbiegung des Halterungsteils.

### Beschreibung der Ausführungsformen

Dargestellt und beschrieben ist, zunächst mit Bezug zu Fig. 1, eine Presszange 1, die im Wesentlichen zwei Zangenbacken 2, 3, zwei Griffteile 4, 5, sowie eine erste Pressbacke 6 und eine zweite Pressbacke 7, die als Pressbacken-Paar gegenüberliegend angeordnet sind, aufweist.

Die Zangenbacke 2 und das zugeordnete Griffteil 4 sind nachstehend weiter jeweils als feststehend bezeichnet, während die Zangenbacke 3 und das dieser zugeordnete Griffteil 5 weiter als beweglich bezeichnet ist.

Die erste Pressbacke 6 ist der feststehenden Zangenbacke 2 zugeordnet, während die bewegliche Zangenbacke 3 die zweite Pressbacke 7 trägt.

Die feststehende Zangenbacke 2 setzt sich im Wesentlichen zusammen aus zwei im Wesentlichen gleich gestalteten, zueinander quer zur Längserstreckung der Zangenbacke 2 beabstandeten Backenteilen 8, die endseitig, in den den Pressbacken 6 und 7 abgewandten Bereichen, übergehen in das starr mit der so gestalteten Zangenbacke 2 verbundene Griffteil 4. Letzteres kann, wie im Übrigen auch das bewegliche Griffteil 5, umfasst sein von einer Griffhülle 9 bzw. 10.

Die bewegliche Zangenbacke 3 ist um eine geometrische Drehachse x an der feststehenden Zangenbacke 2 drehbar gehaltert, wobei eine Dreh-Offenstellung anschlagbegrenzt ist, zufolge einer Abstützung eines Anschlagabschnittes 11 der beweglichen Zangenbacke 3 an einem Abschnitt der feststehenden Zangenbacke 2, bspw., wie dargestellt, an einem zwischen den Backenteilen 8 der feststehenden Zangenbacke 2 sich in Erstreckungsrichtung der Drehachse x erstreckenden Zapfen 12.

Die Drehachse x verläuft im Wesentlichen quergerichtet zur Längserstreckungsrichtung insbesondere der feststehenden Zangenbacke 2 und des sich hieran anschließenden Griffteils 4.

Weiter ist die bewegliche Zangenbacke 3 in Richtung auf ihre anschlagbegrenzte Dreh-Offenstellung federbeaufschlagt. Hierzu ist in dem dargestellten Ausführungsbeispiel eine Feder 13, bevorzugt wie dargestellt in Form einer Zylinder-Zugfeder, vorgesehen, die an einem der zugeordneten zweiten Pressbacke 7 abgewandten Hebelende der beweglichen Zangenbacke 3 angreift. Das der Zangenbacke 3 abgewandte Ende der Feder 13 ist an einem weiteren Zapfen 14 der feststehenden Zangenbacke 2 angebunden.

Im Wesentlichen ausgehend von der geometrischen Drehachse x erstrecken sich voneinander abgewandt Hebelabschnitte, so ein im Wesentlichen in Richtung auf das Griffteil 5 abragender Hebelabschnitt, an dessen Ende die Feder 13 angreift, und ein im Wesentlichen von dem Griffteil 5 abgewandter, in Richtung auf eine Stirnseite der Presszange 2 gerichteter Hebelabschnitt, an dessen Endbereich die zugeordnete zweite Pressbacke 7 gehaltert ist.

Insgesamt ist die bewegliche Zangenbacke 3 in dem dargestellten Ausführungsbeispiel bevorzugt durch ein durchgehend materialeinheitliches, plattenartiges Hebelteil 15 gebildet.

Darüber hinaus ist im Wesentlichen endseitig des durch die Feder 13 beaufschlagten Hebelabschnitts 17 das bewegliche Griffteil 5 angelenkt. Die diesbezügliche geometrische Drehachse y erstreckt sich in paralleler Ausrichtung zu der geometrischen Drehachse x der beweglichen Zangenbacke 3. Es ergibt sich in Verbindung mit einem Ratschenarm 18 eine Kniegelenkanordnung K betreffend die Anlenkung des Griffteiles 5 und die Einwirkung über das Griffteil 5 auf die Zangenbacke 3.

Hierzu ist der Ratschenarm 18 einerends an der feststehenden Zangenbacke 2 angelenkt und andernends an dem beweglichen Griffteil 5. Die diesbezüglichen geometrischen Drehachsen verlaufen ebenfalls parallel zu der geometrischen Drehachse x, wie auch zu der geometrischen Drehachse y.

An dem Ratschenarm 18 ist ein verzahnter Ratschenabschnitt 19 ausgeformt, zur Zusammenwirkung bei Betätigung der Presszange 1 mit einer an dem beweglichen Griffteil 5 schwenkbeweglich angelenkten Sperrklinke 20. Letztere ist zufolge Anordnung einer Zugfeder 21 in dem beweglichen Griffteil 5 in eine Grundstellung federvorgespannt.

In bekannter Weise ist eine Justage der Kniegelenkanordnung K ermöglicht, durch ein von außen an der feststehenden Zangenbacke 2 zugängliches, um die geometrische Drehachse, um die auch der Ratschenarm 18 im Bereich der feststehenden Zangenbacke 2 bewegbar ist, drehbares Stellteil 22 vorgesehen, das in mehreren Drehstellungen rastfestlegbar ist. Das Stellteil 22 wirkt über einen nicht dargestellten Exzenter auf die festbackenseitige Drehachse des Ratschenarmes 18 ein, so dass hierüber eine entsprechende Linearverlagerung der diesbezüglichen geometrischen Drehachse erreicht werden kann.

Die erste Pressbacke 6 ist endseitig eines federbaren Halterungsteils 23 befestigt. Hinsichtlich einer sich im Wesentlichen in Längserstreckung der feststehenden Zangenbacke 2 und deren Verlängerung in das feststehende Griffteil 4 verlaufenden Mittellinie a des Halterungsteils 23 ergibt sich gesehen von der beweglichen Zangenbacke 3 bzw. dem beweglichen Griffteil 5 ein im Wesentlichen konkaver Verlauf, insbesondere im Bereich eines Halterungsteil-Abschnitts 24 zwischen dem freien, die erste Pressbacke 6 halternden Ende und einer nachstehend noch näher beschriebenen Anschlagverbindung 25.

Das Halterungsteil 23 ist bevorzugt beidseitig flankiert durch die Backenteile 8 der feststehenden Zangenbacke 2, wobei der dem die erste Pressbacke 6 tragenden Ende abgewandte Halterungsteil-Abschnitt 26 endseitig mit der feststehenden Zangenbacke 2, entsprechend mit den Backenteilen 8, und/oder dem feststehenden Griffteil 4 verbunden ist. In dem dargestellten Ausführungsbeispiel ist diesbezüglich eine feste Verbindung 27 durch zwei in Erstreckungsrichtung der Mittellinie a zueinander beabstandeten Zapfenverbindungen gegeben.

Die Pressbacken 6, 7 sind zur gegenüberliegenden Anordnung in der Presszange 1 ausgebildet. Eine bzw. beide Pressbacken 6, 7 weisen Rippen 29, 31 auf. Die Rippen 29, 31 weisen entsprechend einem Verlauf ihrer freien Enden, projiziert auf eine Grundfläche, eine Rippenlängsrichtung R auf, vgl. bspw. Fig. 11. Bei einem Verpressen können die Rippen 29, 31, in der Regel über einen Teil ihrer Höhe H, vgl. ebenfalls Fig. 11, ineinanderfahren. Hierzu wird auch auf die Figuren 6, 7 verwiesen. Der Bereich der Rippen 29, 31, der üblicherweise bei einer Verpressung in Eingriff mit einem Pressling kommt, ist als Arbeitsbereich bezeichnet. Außerhalb des Arbeitsbereiches der Rippen 29, 31 weisen die Rippen 29, 31 eine Führungsfläche F auf, die mit einem von der gegenüberliegenden Pressbacke 6, 7 ausgehenden Führungsvorsprung 38 zusammenwirkt. Es ergibt sich also eine Zusammenwirkung und damit auch Verschiebungshinderung bzw. Verschiebungsbegrenzung in der Rippenlängsrichtung. Zusätzlich oder alternativ kann die Führungsfläche auch in Querrichtung hierzu gegeben sein. Bei dem dargestellten Ausführungsbeispiel ist dies durch eine entsprechende in diese Richtung weisende Stirnfläche S, ggf. beidseitig gegenüberliegend, eines Führungsvorsprungs 38 gegeben, vgl. auch hierzu etwa Fig. 5. Die in der Querrichtung ggf. gegebene Führungsfläche dient weniger einer Verschiebungsbegrenzung als vielmehr ggf. einer zusätzlichen Führung im Sinne einer Linearführung der Pressbacken zueinander. Eine diesbezügliche Verschiebungsbegrenzung ist vorzugsweise bereits durch die ineinandergreifenden Rippen erreicht.

Die Pressbacken 6 und 7 sind vorzugsweise gleich gestaltet, hierbei weiter bevorzugt zunächst einen Grundkörper 28 aufweisend, auf welchem, zunächst mit Bezug zu der Pressbacke 6, die Rippen 29 angeordnet sind. Die Rippen 29 und der Grundkörper 28 sind, wie bevorzugt, materialeinheitlich einstückig gebildet.

Die Rippen 29 der Pressbacke 6 weisen die Rippenlängsrichtung R auf. Mit Bezug auf eine senkrecht zu dieser Rippenlängsrichtung R gegebene Blickrichtung ergeben sich grundrissmäßig im Wesentlichen dreieckförmige Rippen 29, mit einer im Wesentlichen senkrecht zum Grundkörper 28 bzw. senkrecht zu der Rippenlängsrichtung R verlaufenden äußeren Rippenstirnfläche 30. Von dieser Rippenstirnfläche 30 ausgehend fällt die in der Rippenlängsrichtung R sich erstreckende, der gegenüberliegenden Pressbacke zugewandte Stirnfläche in Richtung auf den Grundkörper 28 ab.

Gleichgerichtete Rippen einer Pressbacke 6 bzw. 7 sind quer zur Rippenlängsrichtung R zueinander beabstandet angeordnet, insbesondere mit einem Abstand, der im Wesentlichen der in Abstandsrichtung betrachteten Rippenstärke entspricht.

In diese Abstandsbereiche einer Pressbacke 6 bzw. 7 tauchen partiell weitere Rippen derselben Pressbacke 6 bzw. 7 ein. Mit Bezug auf eine Stirnansicht auf die Pressbacke 6, in welcher Stirnansicht sich die dreieckige Grundrissform einer Rippe 29 darstellt, sind die weiteren, in die Zwischenräume der vorbeschriebenen Rippen 29 eingreifenden weiteren Rippen 29 im Wesentlichen spiegelbildlich, aber um vorzugsweise eine Rippenbreite versetzt, angeordnet, entsprechend ebenfalls eine im Wesentlichen vertikal zum Grundkörper 28 verlaufende äußere Rippenstirnfläche 30 aufweisend, die den Rippenstirnflächen 30 der vorbeschriebenen Rippen 29 gegenüberliegen. Auch diese weiteren Rippen 29 fallen in Rippenlängsrichtung ab in Richtung auf den Grundkörper 28.

Die gegenüberliegende Pressbacke 7 ist bzgl. der Ausgestaltung und Anordnung der Rippen gleichgestaltet, entsprechend mit Bezug auf einen von der Stirnseite betrachteten Grundriss dreieckförmige Rippen 31 mit äußeren Rippenstirnflächen 32 aufweisend.

Die Rippen 29 und 31 der Pressbacken 6 und 7 greifen kammartig ineinander, wobei sich durch die vorbeschriebene dreieckförmige Grundrissgestaltung der Rippen 29 und 31, sowie die spiegelbildliche Anordnung innerhalb einer Pressbacke 6 und 7 sich unabhängig von der Beabstandung der Pressbacken 6 und 7 zueinander eine, wie bspw. in Fig. 1 ersichtlich, Pressbackenöffnung 33 mit bevorzugt viereckigem, weiter bevorzugt quadratischem Grundriss einstellt. Die Kantenlänge der Pressbackenöffnung 33 ist im Zuge einer sich ändernden linearen Beabstandung der Pressbacken 6 und 7 zueinander gleichmäßig veränderbar.

Zugewandt der anderen Pressbacke weist jede Rippe 29, 31 eine freie Stirnfläche 34 auf, mit einer im Querschnitt gemäß der Darstellung in Fig. 7 quer zur Rippenlängsrichtung sich ergebenden, mittig am weitesten vorstehend gerundeten Konturlinie 35. Diese gerundete bzw. gekrümmt verlaufende Konturlinie 35 erstreckt sich zwischen der mit Bezug auf eine Zusammenfahrrichtung r der Pressbacken 6 und 7 bevorzugt geradlinig sich erstreckende Flankenkontur 36 der Rippe 29, 31, wobei weiter bzgl. einer Rippe 29, 31 beidseitig eine parallel verlaufende Flankenkontur 36 bevorzugt vorgesehen ist. In Richtung auf die gegenüberliegende Pressbacke betrachtet, ergibt sich bevorzugt eine insgesamt konkav gekrümmte Konturlinie 35.

Die gekrümmte Konturlinie 35 kann sich stetig über die gesamte, quer zur Rippenlängsrichtung betrachtete Rippendicke erstrecken, hierbei bspw. einen (gleichbleibenden) Krümmungsradius aufweisend, der dem halben Rippendickenmaß entsprechen kann.

Wie weiter dargestellt, kann die stetige Krümmung der Konturlinie 35 ggf. unterbrochen sein von einer den weitest vorstehenden Bereich der Rippe 29, 31 mitbildenden, mit Bezug auf den Querschnitt etwa mittigen Abflachung 37. Diese kann mit Bezug auf den Querschnitt quergerichtet und ggf. geradlinig verlaufen zu der Flankenkontur 36.

Quer zur Rippenlängsrichtung kann sich bei Betätigung der Presszange 1, insbesondere im Zuge einer durchzuführenden Verpressung, eine Abstützung der Rippen 29 und 31 und somit entsprechend eine Führung der Pressbacken 6 und 7 ergeben.

Vorgesehen ist weiter eine Führung insbesondere in Rippenlängsrichtung. Hierzu weist jede Pressbacke 6, 7 angebunden an den jeweiligen Grundkörper zumindest einen Führungsvorsprung 38 auf, mit einer in Zusammenfahrrichtung r betrachteten Länge, die im Wesentlichen der der in derselben Richtung betrachteten Länge am selben Grundkörper 28 angeordneten Rippen 29 bzw. 31 entsprechen kann. Quergerichtet zur Rippenlängsrichtung erstreckt sich der Führungsvorsprung 38 über ein Maß, das in dem dargestellten Ausführungsbeispiel die Anordnung von zwei oder drei Rippen 29, 31 abdeckt.

Weiter erstreckt sich der Führungsvorsprung 38 entlang der zugeordneten Rippenstirnfläche 30 bzw. 32.

In der Nutzungsstellung der Pressbacken 6 und 7, in welcher die Rippen 29 und 31 ineinandergreifen, wirkt der Führungsvorsprung 38 mit den eine Führungsfläche bildenden Rippenstirnflächen 30 bzw. 32 zusammen.

Eine solche Abstützung über einen Führungsvorsprung 38 ist in Rippenlängsrichtung betrachtet gegenüberliegend vorgesehen, wobei die gegenüberliegenden Führungsvorsprünge 38 auf einer Seite zweifach unter Freistellung einer dazwischen verbleibenden mittigen Einfahröffnung 39 und auf der gegenüberliegenden Seite bevorzugt nur einfach, zum Einfahren in die mittige Einfahröffnung der anderen Pressbacke 6, 7 gegeben ist.

Auch ist hierdurch zusätzlich eine Führung gegeben zufolge Anlage der aufeinander zuweisenden Längsrandflächen der kammartig zusammenwirkenden Führungsvorsprünge 38 beider Pressbacken.

Um die Presszange 1 insbesondere handhabungstechnisch weiter zu verbessern, sind die Pressbacken 6 und 7 in der zwischen der feststehenden Zangenbacke 2 und der beweglichen Zangenbacke 3 gefassten Nutzungsstellung gemeinsam um eine Verdrehachse z drehbar, die in Zusammenfahrrichtung r und quer zu den geometrischen Drehachsen x und y der beweglichen Zangenbacke 3 bzw. des beweglichen Griffteils 5 gerichtet ist.

Diese mögliche Verdrehung ist unabhängig von der Zusammenfahrstellung der Pressbacken 6 und 7, d.h. sowohl in der Pressbacken-Grundstellung, bspw. gemäß der Darstellung in Fig. 2, wie weiter auch in einer Presszangen-Endstellung, bspw. gemäß der Darstellung in Fig. 28, wie darüber hinaus auch in jeder Zwischenstellung zwischen der Grundstellung und der Endstellung.

Diese Verdrehbarkeit um die Verdrehachse z auch in einer Zusammenfahrstellung, in welcher die Pressbacken 6 und 7 vollständig ineinandergefahren sind, was theoretisch nur möglich ist, wenn in der Pressbackenöffnung 33 kein zu verpressendes Werkstück einliegt, ist im Wesentlichen dadurch erreicht, dass die der gegenüberliegenden Zangenbacke zugewandte Oberfläche 40 eines Führungsvorsprunges der an der gegenüberliegenden Zangenbacke angeordneten Pressbacke in dieser Zusammenfahrstellung nicht über eine Unterfläche 41 des Grundkörpers 28 der gegenüberliegenden Pressbacke hinausfährt. Entsprechend ergibt sich stets ein Abstand zwischen der Oberfläche 40 des Führungsvorsprunges 38 und der zugewandten Oberfläche 42 der Zangenbacke, auf welche der Führungsvorsprung 38 zufährt.

Zur Erreichung der Verdrehbarkeit ist zunächst jeweils zugeordnet einer Pressbacke 6 bzw. 7 ein Drehzapfen 43 vorgesehen. Dieser sitzt, die Unterfläche 41 durchsetzend, in einer formangepassten Vertiefung 44 des Grundkörpers 28 der Pressbacke 6, 7 ein. Die Pressbacke 6, 7 ist relativ zu dem Drehzapfen 43 um die Verdrehachse z drehbar, während der Drehzapfen 43 bzgl. der Verdrehachse z bevorzugt nicht verlagerbar in dem jeweils zugeordneten Ende der Zangenbacke 2, 3 bzw. des Hebelteils 15 oder Halterungsteil 23 aufgenommen ist.

Die Pressbacke 6 bzw. 7 kann an dem jeweiligen Drehzapfen 43 demontierbar gehaltert sein. Hierzu ist in dem dargestellten Ausführungsbeispiel ein U-förmig gestaltetes Steckteil 45 vorgesehen, das ggf. von der auch die Pressbackenöffnung 33 formenden Stirnseite her quer zur Verdrehachse z einsteckbar bzw. entnehmbar ist. Hierzu sind in dem Grundkörper 28 der Pressbacke 6, 7 zwei parallel und quer zur Verdrehachse z verlaufende Kanäle 46 vorgesehen, durch die die im unbelasteten Zustand bevorzugt parallel zueinander verlaufenden U-Schenkel des Steckteils 45 einführbar sind. Die Kanäle 46 queren hierbei die den Drehzapfen 43 im Wesentlichen aufnehmende Vertiefung 44 (vgl. Fig. 11).

Der Drehzapfen 43 kann zumindest in dem mit dem Steckteil 45 zusammenwirkenden Abschnitt mit einem Mehrkant-Querschnitt versehen sein, in dem dargestellten Ausführungsbeispiel in Form eines Acht-Kants. An zwei mit Bezug zur Verdrehachse z gegenüberliegenden Flachseiten des hier mehrkantförmig gebildeten Drehzapfens 43 liegen die U-Schenkel des Steckteiles 45 an. Es ist so eine formschlüssige Aufnahme des Steckteiles 45 sowohl in der Pressbacke 6, 7 als auch an dem Drehzapfen 43 gegeben, da die vorbeschriebene Mehrkantausbildung insbesondere in einem durchmessermäßig eingeschnürten Bereich des Drehzapfens 43 ausgebildet ist, demnach die U-Schenkel in der hierdurch gebildeten umlaufenden Ringnut einliegen (vgl. auch Fig. 6). Es kann so entsprechend eine Dreh-Rastfestlegung in mehreren Drehstellungen gegeben sein.

Durch Herausziehen des Steckteiles 45, das in weiterer Ausgestaltung bevorzugt federnd ausgebildet ist, kann die Pressbacke 6, 7 von dem Drehzapfen 43 gelöst werden, zur Entnahme der Pressbacke 6, 7.

Jeder Drehzapfen 43 kann darüber hinaus über ein Schwenkgelenk 47 an der zugeordneten Zangenbacke 2, 3 bzw. an dem zugeordneten Hebelteil 15 oder Halterungsteil 23 befestigt sein. Die geometrische Schwenkachse u ist quergerichtet zur Verdrehachse z, ggf., wie auch bevorzugt, parallel ausgerichtet zu den geometrischen Drehachsen x und y der beweglichen Zangenbacke 3 und/oder des beweglichen Griffteils 5.

Hierzu ist an dem Drehzapfen 43 in Verlängerung des in dem Grundkörper 28 der Pressbacke 6, 7 aufgenommenen Abschnitts ein Schwenkzapfen 48 angeformt, der beidseitig endseitig abgedeckt sein kann von gegenüber dem Zapfendurchmesser vergrößerten Führungsbacken 49.

Der jeweilige Schwenkzapfen 48 ist in einer formangepassten Höhlung 50 der zugeordneten Zangenbacke 2, 3 bzw. dem zugeordneten Hebelteil 15 oder Halterungsteil 23 aufgenommen, welche Höhlung 50 sich bevorzugt im Querschnitt gemäß der Darstellung in Fig. 15 über das halbe Umfangserstreckungsmaß des Schwenkzapfens 48 hinaus erstreckt, um so eine unverlierbare Halterung des Drehzapfens 43 anzubieten.

In Verbindung der vorbeschriebenen Verschwenkbarkeit um die hierbei gegebene Schwenkachse u und der Demontierbarkeit der Pressbacken 6, 7 von dem jeweiligen Drehzapfen 43 ist eine handhabungsgünstige Entnahme der Pressbacken 6, 7 und eine Bestückung mit diesen ermöglicht. So kann bspw. zur Entnahme zunächst das Steckteil 45 der der festen Zangenbacke 2 zugeordneten ersten Pressbacke 6 entfernt werden, wonach die erste Pressbacke 6 in Richtung der Zusammenfahrrichtung r unter kämmender Zusammenwirkung der Rippen 29 und 31 auf die gegenüberliegende zweite Pressbacke 7 hin verlagert werden kann. Der Drehzapfen 43 verlässt hierbei die Vertiefung 44, wonach insgesamt das Pressbacken-Paar um die Schwenkachse u der zweiten, der beweglichen Zangenbacke 3 zugeordneten Pressbacke 7 nach vorne herausgeschwenkt werden kann, bspw. um einen Schwenkwinkel von etwa 15° bis 30°. In dieser Stellung, aber auch schon vorher möglich, kann dann das weitere Steckteil 45 der zweiten Pressbacke 7 entfernt werden, wonach das Pressbacken-Paar insgesamt von dem Drehzapfen 43 der zweiten Pressbacke 7 abgenommen werden kann. Die Montage eines Pressbacken-Paares erfolgt in umgekehrter Reihenfolge.

Auch kann zunächst die zweite Pressbacke 7 von dem zugehörigen Drehzapfen 43 gelöst und hiernach in Richtung auf die erste Pressbacke 6 verlagert werden, wonach das Pressbacken-Paar um die Schwenkachse u der ersten Pressbacke 6 nach vorne herausgeschwenkt wird, die erste Pressbacke 7 vom Drehzapfen 43 gelöst und abschließend das so gelöste Pressbacken-Paar entfernt wird.

Bei einer der Zangenbacken, der feststehenden Zangenbacke 2, ist die zugeordnete Pressbacke 6 mittels des schon angesprochenen Halterungsteils 23 mit der feststehenden Zangenbacke 2 verbunden. Das Halterungsteil 23 ist grundsätzlich federbar in dem Sinne, dass es entgegen der Pressrichtung federnd ausweichen kann. In dem Verbindungsbereich der festen Verbindung ergibt sich bei einer Verpressung mit der Presszange keine oder jedenfalls praktisch keine Relativbewegung zwischen dem Halterungsteil 23 und der feststehenden Zangenbacke 2.

Das Halterungsteil 23 kann sich im Übrigen bei einer Verpressung relativ zu der feststehenden Zangenbacke 2 bewegen. Die Bewegung ergibt sich zumindest im Wesentlichen durch eine elastische Verformung im Hinblick auf die auf die Pressbacke 6 bei der Verpressung wirkenden Kräfte, die von dem Halterungsteil 23 aufgenommen werden. Diese Bewegbarkeit ist aber eingeschränkt zufolge eines Anschlags der an dem Halterungsteil 23 und/oder der feststehenden Zangenbacke 2 ausgebildet ist und bei entsprechender Krafteinwirkung bzw. Verformung des Halterungsteils 23 zu einer Anschlagverbindung zwischen dem Halterungsteil 23 und der feststehenden Zangenbacke 2 führt. Wenn diese Anschlagverbindung erreicht ist, ergibt sich gleichsam eine Verkürzung des federbaren Bereiches des Halterungsteils 23. Bei einer weiteren Krafteinwirkung weicht das Halterungsteil 23 nicht mehr um einen entsprechenden Betrag elastisch aus, um den es bei einem entsprechenden Kraftbetrag zuvor ausgewichen ist. Gleichwohl ergibt sich aber noch eine weitere Einfederbarkeit.

Die im Bereich des der feststehenden Zangenbacke 2 zugordneten Halterungsteils 23 vorgesehene Anschlagverbindung 25 ist durch einen Anschlag gegeben, der konkret und bevorzugt durch einen Anschlagabschnitt 51 gebildet ist. Der Anschlag kann gegen eine Randkante des Halterungsteils 23 zur Anlage kommen. Bevorzugt und im Ausführungsbeispiel dargestellt ist, dass das Halterungsteil 23 ein Langloch 53 aufweist, in welchem der Anschlag, hier bevorzugt in Form des Zapfens 52, aufgenommen ist. In dem gegebenen Fall, wenn es insoweit vorgesehen ist, erstreckt sich das Langloch 53 mit seiner in Längsrichtung gerichteten Mittelachse im Wesentlichen etwa senkrecht zu der vorbeschriebenen Mittellinie a des Halterungsteiles 23.

Das Langloch 53 weist eine an den Durchmesser des Zapfens 52 angepasste Breite auf, während die senkrecht hierzu betrachtete Länge etwa dem 1,5- bis etwa dem 2-Fachen des Zapfendurchmessers entsprechen kann.

Das Halterungsteil 23 ist geeignet zur Biegeverformung im Zuge einer Aufbringung von Verpresskraft, insbesondere zu einer Biegeverformung im Wesentlichen entgegen der Zusammenfahrrichtung r und quer zur Mittellinie a. Im Zuge dieser Biegeverformung, die sich zunächst und im Wesentlichen zufolge der Einspannung im Bereich der festen Verbindung 27 zur festen Zangenbacke 2 ergibt, kann das Langloch 53 im Halterungsteil 23 in Anlage an den Anschlagabschnitt 51 bzw. den Zapfen 52 kommen. Das Halterungsteil 23 erfährt nur in dieser Anlagestellung im Bereich der Anschlagverbindung 25 eine Abstützung, die im Zuge einer weiteren Einleitung von Presskraft, bspw. bei einem Verpressen von durchmessergrößeren Werkstücken W, eine überwiegende Biegebeanspruchung des Halterungsteiles 23 ggf. allein im Halterungsteil-Abschnitt 24 bewirkt.

Das Halterungsteil 23 ist bevorzugt als Flachteil ausgebildet, mit einer im Vergleich zu dessen Länge l geringeren Dicke d. Im dargestellten Ausführungsbeispiel entspricht die Länge l etwa dem 15- bis 30-Fachen, weiter etwa dem 20-Fachen der Dicke d. Das Halterungsteil liegt auch bevorzugt praktisch unmittelbar an einer entsprechenden Flachseite der feststehenden Zangenbacke 2 an.

Darüber hinaus ergibt sich insbesondere in dem jeweilig mittigen Bereich, jedenfalls in dem jeweils mittleren Längendrittel, des Halterungsteil-Abschnitts 24 und des Halterungsteil-Abschnittes 26 ein geringster, quer zur Mittellinie a betrachteter Querschnitt b, b'. Der geringste Querschnitt (Maß b') zwischen der festen Verbindung 27 und der Anschlagverbindung 25 ist hierbei bevorzugt größer als der geringste Querschnitt (Maß b) zwischen der Anschlagverbindung 25 und dem Halterungsbereich für die erste Pressbacke 6. Das Maß des geringsten Querschnitts 6 zwischen der Anschlagverbindung 25 und Pressbacken-Halterung kann dem 0,3- bis 0,8-Fachen des Maßes des geringsten Querschnitts b' zwischen der Anschlagverbindung 25 und der festen Verbindung 27 entsprechen.

Im dargestellten Ausführungsbeispiel ist in Erstreckungsrichtung der Mittellinie a betrachtet ausgehend von dem Halterungsbereich für die erste Pressbacke 6 in Richtung auf die Anschlagverbindung 25 über die Hälfte bis hin zu 2/3 der diesbezüglichen Länge des Halterungsteil-Abschnittes 24 durchgehend ein geringeres Querschnittsmaß b gegeben im Vergleich zu dem Querschnittsmaß b' über die gesamte Erstreckungslänge des sich zwischen der Anschlagverbindung 25 und der festen Verbindung 27 erstreckenden Halterungsteil-Abschnittes 26. Entsprechend kann sich in dem Halterungsteil-Abschnitt 24 zwischen der Anschlagverbindung 25 und dem Halterungsbereich für die erste Pressbacke 6 ein Bereich größter Verformung ergeben.

Hierdurch ist ein günstiger Kraft-Weg-Ausgleich ermöglicht, um ohne Wechsel der Pressbacken 6 und 7 Werkstücke W mit unterschiedlichen Durchmessern verpressen zu können. Der jeweilige Hebelweg insbesondere des Griffteiles 5 ist unabhängig vom Werkstück-Durchmesser gleich bis hin in eine Stellung, in welcher die Sperrklinke 20 den Ratschenabschnitt 19 verlässt. Der hiernach freigegebene bewegliche Griffteil 5 ist zurückschwenkbar, unter Öffnen bzw. Distanzieren der Pressbacken 6 und 7 zueinander.

Darüber hinaus ist der Kraft-Weg-Ausgleich unterstützt zufolge einer möglichen Biegeverformung im Bereich des der beweglichen Zangenbacke 3 zugeordneten, bzw. diese Zangenbacke 3 unmittelbar ausbildenden Hebelteils 15, so insbesondere in dem sich zwischen der Drehachse x und dem Schwenkgelenk 47 der zugeordneten zweiten Pressbacke 7 ergebenden Hebelabschnitt 16, der betrachtet quer zu dessen wesentlichen Längserstreckung ein geringeres minimales Querschnittsmaß aufweist, als der Hebelabschnitt 17 zwischen der Drehachse x und der Schwenkanbindung des beweglichen Griffteiles 5.

**Liste der Bezugszeichen**

| | | | |
|---|---|---|---|
| 1 | Presszange | 29 | Rippe |
| 2 | Zangenbacke | 30 | Rippenstirnfläche |
| 3 | Zangenbacke | 31 | Rippe |
| 4 | Griffteil | 32 | Rippenstirnfläche |
| 5 | Griffteil | 33 | Pressbackenöffnung |
| 6 | Pressbacke | 34 | Stirnfläche |
| 7 | Pressbacke | 35 | Konturlinie |
| 8 | Backenteil | 36 | Flankenkontur |
| 9 | Griffhülle | 37 | Abflachung |
| 10 | Griffhülle | 38 | Führungsvorsprung |
| 11 | Anschlagabschnitt | 39 | Einfahröffnung |
| 12 | Zapfen | 40 | Oberfläche |
| 13 | Feder | 41 | Unterfläche |
| 14 | Zapfen | 42 | Oberfläche |
| 15 | Hebelteil | 43 | Drehzapfen |
| 16 | Hebelabschnitt | 44 | Vertiefung |
| 17 | Hebelabschnitt | 45 | Steckteil |
| 18 | Ratschenarm | 46 | Kanal |
| 19 | Ratschenabschnitt | 47 | Schwenkgelenk |
| 20 | Sperrklinke | 48 | Schwenkzapfen |
| 21 | Zugfeder | 49 | Führungsbacke |
| 22 | Stellteil | 50 | Höhlung |
| 23 | Halterungsteil | 51 | Anschlagabschnitt |
| 24 | Halterungsteilabschnitt | 52 | Zapfen |
| 25 | Anschlagverbindung | 53 | Langloch |
| 26 | Halterungsteilabschnitt | | |
| 27 | feste Verbindung | a | Mittellinie |
| 28 | Grundkörper | b | Querschnitt |
| b' | Querschnitt | | |
| c | Abstand | | |
| d | Dicke | | |
| l | Länge | | |
| r | Zusammenfahrrichtung | | |
| u | Schwenkachse | | |
| x | Drehachse | | |
| y | Drehachse | | |
| z | Verdrehachse | | |
| | | | |
| K | Kniegelenkanordnung | | |
| W | Werkstück | | |

## Patentansprüche

1. Presszange (1) zum Verpressen, insbesondere Crimpverbinden, von Werkstücken (W), mit zwei gegenüberliegend angeordneten Pressbacken (6, 7) und zwei Zangenbacken (2, 3), wobei eine Zangenbacke (2) feststehend ist und eine Zangenbacke (3) beweglich ist, und die zugeordnete Pressbacke (6) an dieser feststehenden Zangenbacke (2) mittels eines federbaren Halterungsteils (23) befestigt ist, wobei das Halterungsteil (23) an seinem von der Pressbacke (6) abgewandten Ende mit der Zangenbacke (2) fest verbunden ist, wobei weiter zwischen der festen Verbindung (27) und dem der ersten Pressbacke (6) zugewandten Ende des Halterungsteils (23) eine Anschlagverbindung (25) zwischen der feststehenden Zangenbacke (2) und dem Halterungsteil (23) ausgebildet ist, die bei Überschreiten einer vorbestimmten Presskraft zur Wirkung kommt und bei einer Verpressung das Halterungsteil (23) zunächst über seine gesamte Länge zwischen der festen Verbindung (27) und dem pressbackenseitigen Ende zufolge einer materialeigenen Elastizität rückstellfähig biegbar ist, **dadurch gekennzeichnet, dass** bei einer Aktivierung der Anschlagverbindung (25) eine weitere Presskrafteinwirkung eine größere Biegung in dem sich in dieser Anschlagstellung ergebenden Halterungsteilabschnitt (24) zwischen der Anschlagverbindung (25) und dem pressbackenseitigen Ende als in dem sich in dieser Anschlagstellung ergebenden Halterungsteilabschnitt (26) zwischen der Anschlagverbindung (25) und der festen Verbindung (27) ergibt.

2. Presszange nach Anspruch 1, **dadurch gekennzeichnet, dass** die Anschlagverbindung (25) durch einen Anschlagabschnitt (51) der Zangenbacke (2) gebildet ist, der zufolge einer Biegeverformung des Halterungsteils (23) im Zuge einer Aufbringung von Verpresskraft an dem Halterungsteil (23) zur Anlage kommt.

3. Presszange nach Anspruch 2, **dadurch gekennzeichnet, dass** der Anschlagabschnitt (51) als ein in einem Langloch (53) des Halterungsteils (23) aufgenommener Zapfen (52) ausgebildet ist.

4. Presszange nach einem der Ansprüche 2 oder 3, **dadurch gekennzeichnet, dass** ein geringster Querschnitt (b') des Halterungsteils (23) zwischen der festen Verbindung (27) und dem Anschlagabschnitt (51) größer ist als zwischen dem Anschlagabschnitt (51) und dem Halterungsbereich des Halterungsteils für die zugeordnete Pressbacke (6).

5. Presszange nach Anspruch 4, **dadurch gekennzeichnet, dass** in einem Bereich zwischen 1/3 und 2/3 eines Abstandes (c) zwischen dem Anschlagabschnitt (51) und der festen Verbindung (27) bzw. zwischen dem Halterungsbereich und dem Anschlagabschnitt (51) ein wirksamer Biegequerschnitt des Halterungsteiles (23) um 10% oder mehr größer ist als im Bereich des geringsten Querschnitts.

6. Presszange nach einem der vorhergehenden Ansprüche, **dadurch gekennzeichnet, dass** das Halterungsteil (23) als Flachteil ausgebildet ist, mit einer im Vergleich zu dessen Länge (l) geringer Dicke (d).

7. Presszange nach einem der vorhergehenden Ansprüche, **dadurch gekennzeichnet, dass** das Halterungsteil (23) im unbelasteten Zustand hinsichtlich einer Mittellängslinie (a) einen, gesehen von der beweglichen Zangenbacke (3), konkaven Verlauf aufweist.

8. Presszange nach einem der vorhergehenden Ansprüche, **dadurch gekennzeichnet, dass** die bewegliche Zangenbacke (3) mittels eines durchgehend materialeinheitlichen Hebelteils (15) an der feststehenden Zangenbacke (2) und an einem beweglichen Griffteil (5) gelagert ist und weiter einen freien Endbereich aufweist, zur Halterungsaufnahme der zweiten Pressbacke (7).

9. Presszange nach Anspruch 8, **dadurch gekennzeichnet, dass** sich bzgl. des Hebelteils (15) in einem Bereich zwischen 1/3 und 2/3 des Abstandes zwischen dem Lager des Hebelteils (15) an der feststehenden Zangenbacke (2) und dem Lager des Hebelteils (15) an dem beweglichen Griffteil (5) bzw. zwischen dem Lager des Hebelteils (15) an der feststehenden Zangenbacke (2) und dem freien Endbereich des Hebelteils bei Aufbringung einer Verpresskraft ein Bereich größter Verformung ergeben kann.

## Claims

1. Crimping pliers (1) for crimping, in particular crimp joining, workpieces (W), having two oppositely arranged pressing jaws (6, 7) and two pliers jaws (2, 3), wherein one pliers jaw (2) is stationary and the associated pressing jaw (6) is fastened to this stationary pliers jaw (2) by means of a spring-loadable holder part (23), wherein the holder part (23) is fixedly connected to the pliers jaw (2) at its end facing away from the pressing jaw (6), wherein between the fixed connection (27) and the end of the holder part (23) facing the first pressing jaw (6), a stop connection (25) is formed between the stationary pliers jaw (2) and the holder part (23), which stop connection comes into effect when a pre-determined pressing force is exceeded, and during a crimping, the holder part (23) is initially bendable in a restorable manner over its entire length between the fixed connection (27) and the pressing-jaw-side end as a result of an intrinsic elasticity of the material, wherein when the stop connection (25) is activated, a further action of pressing force results in a greater bending wherein in the holder part section (24) resulting in this stop position between the stop connection (25) and the pressing-jaw-side end than in the holder part section (26) obtained in this stop position between the stop connection (25) and the fixed connection (27).

2. The crimping pliers as claimed in claim 1, wherein the stop connection (25) is formed by a stop section (51) of the pliers jaw (2), which comes to abut against the holder part (23) as a result of a bending deformation of the holder part (23) in the course of an application of pressing force.

3. The crimping pliers as claimed in claim 2, wherein the stop section (51) is configured as a pin (52) received in a slot (53) of the holder part (23).

4. The crimping pliers as claimed in one of the preceding claims, wherein a smallest cross-section (b') of the holder part (23) between the fixed connection (27) and the stop section (51) is larger than between the stop section (51) and the holder region of the holder part for the associated pressing jaw (6).

5. The crimping pliers as claimed in one of the preceding claims, wherein in a region between 1/3 and 2/3 of a distance (c) between the stop section (51) and the fixed connection (27) or between the holder region and the stop section (51), an effective bending cross-section of the holder part (23) is 10 % or more larger than in the region of the smallest cross-section.

6. The crimping pliers as claimed in one of the preceding claims, wherein the holder part (23) is configured as a flat part having a smaller thickness (d) compared with its length (1).

7. The crimping pliers as claimed in one of the preceding claims, wherein in the unloaded state with respect to a central longitudinal line (a), the holder part (23) has a concave profile when viewed from the movable pliers jaw (3) .

8. The crimping pliers as claimed in one of the preceding claims, wherein the movable pliers jaw (3) is mounted on the stationary pliers jaw (2) and on a movable handle part (5) by means of a continuously uniform-material lever part (15) and further has a free end region for holding receipt of the second pressing jaw (7).

9. The crimping pliers as claimed in claim 8, wherein in relation to the lever part (15) in a region between 1/3 and 2/3 of the distance between the mounting of the lever part (15) on the stationary pliers jaw (2) and the mounting of the lever part (15) on the movable handle part (5) or between the mounting of the lever part (15) on the stationary pliers jaw (2) and the free end region of the lever part, a region of greatest deformation can be obtained when a pressing force is applied.

## Revendications

1. Pince de pressage (1) pour le pressage, en particulier le sertissage, de pièces d'œuvre (W), comprenant deux mâchoires de pressage (6, 7) agencées l'une en face de l'autre et deux mâchoires de pince (2, 3), dans laquelle une mâchoire de pince (2) est fixe et une mâchoire de pince (3) est mobile, et la mâchoire de pressage (6) associée est fixée à cette mâchoire de pince fixe (2) au moyen d'une pièce de maintien élastique (23), dans laquelle la pièce de maintien (23) est reliée de manière fixe à la mâchoire de pince (2) à son extrémité opposée à la mâchoire de pressage (6), dans laquelle, en outre, entre la liaison fixe (27) et l'extrémité de la pièce de maintien (23) tournée vers la première mâchoire de pressage (6) est formée une liaison d'arrêt (25) entre la mâchoire de pince fixe (2) et la pièce de maintien (23), qui entre en action lorsqu'une force de pression prédéterminée est dépassée et, lors d'une opération de pressage, la pièce de maintien (23) peut au préalable fléchir de manière rappelable sur toute sa longueur entre la liaison fixe (27) et l'extrémité du côté de la mâchoire de pressage en raison d'une élasticité propre du matériau, **caractérisée en ce que**, en cas d'activation de la liaison d'arrêt (25), l'action d'une force de pression supplémentaire entraîne une flexion plus grande dans la partie (24) de la pièce de maintien qui est donnée dans cette position d'arrêt entre la liaison d'arrêt (25) et l'extrémité du côté de la mâchoire de pressage que dans la partie (26) de la pièce de maintien qui est donnée dans cette position d'arrêt entre la liaison d'arrêt (25) et la liaison fixe (27).

2. Pince de pressage selon la revendication 1, **caractérisée en ce que** la liaison d'arrêt (25) est formée par une partie d'arrêt (51) de la mâchoire de pince (2), qui vient en contact avec la pièce de maintien (23) suite à une déformation par flexion de la pièce de maintien (23) au cours d'une application de force de pressage.

3. Pince de pressage selon la revendication 2, **caractérisée en ce que** la partie d'arrêt (51) est formée comme une broche (52) reçue dans un trou allongé (53) de la pièce de maintien (23).

4. Pince de pressage selon l'une des revendications 2 ou 3, **caractérisée en ce qu'**une plus petite section transversale (b') de la pièce de maintien (23) entre la liaison fixe (27) et la partie d'arrêt (51) est plus grande qu'entre la partie d'arrêt (51) et la région de maintien de la partie de maintien pour la mâchoire de pressage associée (6).

5. Pince de pressage selon la revendication 4, **caractérisée en ce que** dans une plage comprise entre 1/3 et 2/3 d'une distance (c) entre la partie d'arrêt (51) et la liaison fixe (27) ou entre la région de maintien et la partie d'arrêt (51), une section transversale de flexion effective de la pièce de maintien (23) est supérieure de 10% ou plus que dans la région de la plus petite section transversale.

6. Pince de pressage selon l'une des revendications précédentes, **caractérisée en ce que** la pièce de maintien (23) est réalisée sous la forme d'une pièce plate ayant une épaisseur (d) plus faible comparativement à sa longueur (1).

7. Pince de pressage selon l'une des revendications précédentes, **caractérisée en ce que** la pièce de maintien (23) vue depuis la mâchoire mobile (3) de la pince présente, à l'état non chargé, un tracé concave par rapport à une ligne longitudinale centrale (a).

8. Pince de pressage selon l'une des revendications précédentes, **caractérisée en ce que** la mâchoire mobile (3) de la pince est montée à la mâchoire fixe (2) de la pince et à une partie de poignée mobile (5) au moyen d'une partie de levier (15) venant entièrement de matière, et présente en outre une zone d'extrémité libre pour la réception du moyen de maintien de la deuxième mâchoire de pressage (7).

9. Pince de pression selon la revendication 8, **caractérisée en ce que**, concernant la partie de levier (15), une région de plus grande déformation peut apparaître lors de l'application d'une force de pressage dans une région comprise entre 1/3 et 2/3 de la distance entre le point de support de la partie de levier (15) sur la mâchoire de pince fixe (2) et le point de support de la partie de levier (15) sur la partie de poignée mobile (5) ou entre le point de support de la partie de levier (15) sur la mâchoire de pince fixe (2) et la zone d'extrémité libre de la partie de levier.
